# EUROPÄISCHE PATENTSCHRIFT

(11) **EP 0 265 415 B1**
(45) Veröffentlichungstag und Bekanntmachung des Hinweises auf die Patenterteilung: **17.07.1991**
(21) Anmeldenummer: 87890217.0
(22) Anmeldetag: 25.09.1987
(51) Int. Cl.: E05D 15/58

(54) **Montagesatz für Schwenk-Schiebetüren**
Fitting for pivoting and sliding doors
Ferrure pour portes pouvant pivoter et coulisser

(30) Priorität: 16.10.1986 AT 2750/86
(43) Veröffentlichungstag der Anmeldung: 27.04.1988
(73) Patentinhaber: ALFIT AKTIENGESELLSCHAFT, A-6840 Götzis (AT)
(72) Erfinder: Amann, Reinhard, A-6890 Lustenau (AT)
(74) Vertreter: Hübscher, Heiner, Dipl.-Ing.

(56) Entgegenhaltungen:
- DE-A- 1 784 748
- DE-A- 2 729 547
- DE-A- 2 847 578
- FR-E- 60 329

## Beschreibung

Die Erfindung betrifft einen Montagesatz für mit Schwenk-Schiebetüren ausgestattete Kastenmöbel gemäß dem Oberbegriff des Patentanspruches 1.

Schwenk-Schiebetüren ermöglichen eine fast völlige Freigabe einer Kastenöffnung, wobei die Tür in den Kasten hineingeschoben werden kann, ohne daß dazu wie bei reinen Schiebetüren seitlich ein größerer Platz benötigt und andere Sichtbereiche des Kastens von der Tür überdeckt oder unterfahren werden. Die auch unter der Bezeichnung "Flipper-Door" bekannten Schwenk-Schiebetüren werden unter anderem bei Einbaumöbeln für Fernseh- und Tonwiedergabegeräte verwendet. Es ist auch möglich, zweiflügelige Türen zu verwenden, die nach entgegengesetzten Seiten aufgehen und/oder die Einzelflügel bei relativ flachen Kästen falttürartig in sich zusammenklappbar auszubilden.

Bisher werden für die Montage solcher Schwenk-Schiebetüren gesondert angefertigte Beschläge und Führungsteile verwendet, die teuer sind und sich nicht bzw. nur umständlich an verschiedene Türhöhen und Türbreiten sowie das im jeweiligen Kastenfach zur Verfügung stehende Raumangebot anpassen lassen.

Ein Montagesatz der eingang genannten Art ist aus der DE-A-1 784 748 bekannt. Dabei wird angestrebt, eine möglichst kurze Baulänge der Laufwägen und damit geringe Breite des sie verbindenden Trägers zu erzielen, weshalb für einen synchronen Lauf der beiden an der oberen und unteren Schiene geführten Laufwägen zu sorgen ist. Um dies zu erreichen, sind entweder oberhalb der oberen und unterhalb der unteren Führungsschiene Zahnstangen vorgesehen, mit denen ein dem jeweiligen Laufwagen zugeordnetes Ritzel kämmt, das am Laufwagen gelagert und mit dem zweiten Ritzel über eine Welle verbunden ist oder es werden ober- und unterhalb der Schienen Stelltriebe in Form pneumatischer Kolbentriebe vorgesehen, die nur eine Parallelverstellung zulassen. Alle diese Teile stellen Sonderkonstruktionen dar. Der Träger besteht aus einem Profilrohr, an dem die Möbelscharniere bleibend befestigt sind. Außerdem müssen die Führungsschienen mit Parallelabstand von den Außenrändern der Möbelwand angebracht werden und können wegen der Zahnstangen bzw. Kolbentriebe auch nicht bis zum jeweiligen Rand der Möbelwand versetzt werden. Für eine Seitenführung der Tür beim Einschieben dienen gesondert zu montierende Anschläge. Bevorzugt wird, die gesamte Tür und damit auch den Beschlag in ein vom übrigen Kastenraum durch eine Zwischenwand getrenntes Seitenfach zu versenken.

Bei einem ähnlichen Montagesatz nach der DE-A 2 847 578 ist ebenfalls vorgesehen, die gesamte Tür mit dem Beschlag in einem durch eine Zwischenwand abgetrenntes Seitenfach zu versenken. Dabei sind am oberen und unteren Ende der Zwischenwand Führungsschienen ausgebildet, an denen Laufrollen bzw. Gleitstücke für die Führung eines Türträgers abgestützt werden. Zur Erzielung einer einwandfreien Parallelführung sind zickzackförmig über Laufrollen geführte Bänder vorgesehen.

Aus der FR-E-60 329 ist ein Montagesatz für abklappbare Kastentüren bekannt, bei dem zwei ungleichschenkelige U-Schienen die Führungsschienen bilden und ein gemeinsamer Führungswagen mit an ihm angebrachten Laufrollen am Steg der U-förmigen Führungsschienen geführt ist. Der untere U-Flansch ist der längere Flansch und trägt eine Längsrippe, auf der sich der Wagen nach unten hin abstützt. Der Abstand der Flansche des U-Profiles bei der Schiene ist größer als die Dicke der abklappbaren Tür ausgebildet, wobei die um eine Querachse schwenkbar mit dem Wagen verbundene Tür beim Einschieben im U-Profil Aufnahme findet. Im Abstand oberhalb der Führungsschienen sind Laufrollen vorgesehen, an denen sich die Tür bei der Öffnungs- und Schließbewegung mit ihrer Innenseite abstützt. Der Wagen kann zweiteilig ausgebildet sein, um eine genaue Anpassung an den Schienenabstand zu ermöglichen.

Aufgabe der Erfindung ist die Schaffung eines Montagesatzes der eingangs genannten Art, der bei weitgehender Verwendung handelsüblicher, bisher für andere Zwecke verwendeter Bauteile eine Anpassung an verschiedene Einbaubedingungen zuläßt, den ästhetischen Anforderungen entspricht, eine ausreichende Festigkeit und sichere Führung ergibt und bei bereits montierter Tür, deren Ein- bzw. Nachstellung auf eine exakte Schließstellung ermöglicht.

Die gestellte Aufgabe wird durch die Merkmale des Patentanspruches 1 gelöst.

Als Führungsschienen werden bevorzugt sogenannte Korpusschienen verwendet, wie sie bei Auszugführungen für andere Möbelteile z. B. Laden im Einsatz sind. Diese Schienen können aus laufendem Strangmaterial in den erforderlichen Längen abgeschnitten und durch Stanzen, Prägen, Einbiegen der Enden usw. zusätzlich bearbeitet werden. Bei den Laufwägen können ebenfalls bei Auszugsführungen übliche Laufrollen und auch andere handelsübliche bzw. leicht herstellbare Teile Verwendung finden. Die Tragplatten lassen sich aus einem zum jeweiligen Möbelstück passenden Material anfertigen, wobei durch die Verwendung der Tragplatten auch die Anbringung handelsüblicher einstellbarer Möbelbänder erleichtert wird. Insbesondere werden handelsübliche dreidimensional einstellbare und nachstellbare Möbelbänder verwendet, so daß die Tür an der Tragplatte ebenso wie sonst eine aufschwenkbare Tür an einer Seitenwand befestigt werden kann. Wegen der Anbringung der Führungsschienen entlang der beiden Außenkanten einer Kastenwandung ergibt sich eine zusätzliche Abstützung an den anschließenden Wandungen des Möbelteiles und die Montage wird erleichtert, wobei die Führungsschienen das Gesamtbild des Fachinnenraumes kaum stören. Durch die besondere Ausbildung der Endanschläge aus nachgiebigem Material mit Leitstücken bzw. Abweisern erhalten sie eine Mehrfachfunktion, durch die nicht nur das Ausziehen begrenzt, sondern auch beim Einschiebevorgang und beim Öffnen ein Verkratzen der Tür verhindert wird. Man kann auch Möbelbänder verwenden, die eine Brems- oder Raststellung aufweisen und dadurch ein Flattern der Tür verhindern. Ein solches Flattern der Tür in der Öffnungsstellung läßt sich auch durch im Kasten angebrachte Anschläge an der Innenseite der Tür begrenzen oder verhindern. Schließlich wird durch die vorzugsweise einstellbaren Anschläge für die geschlossene Tür die Schließstellung der Tür exakt bestimmt und ein unerwünschtes Hineinschwenken der Tür in eine falzfreie Kastenöffnung der Tür verhindert.

Um eine exakte Einstellung der geschlossenen Tür auf ein Fluchten mit den Rändern des Möbelkorpus oder einen genau definierten Überstand über diesen zu ermöglichen, ist eine Weiterbildung gemäß Anspruch 2 vorgesehen.

Bei in eine Parallellage zur Decke bzw. in Ausnahmefällen zum Boden aufklappbaren und in dieser Lage einschiebbaren Türen kann eine Weiterbildung gemäß Anspruch 3 vorgesehen werden. Die Laufrollendicke beträgt üblicherweise nur einen Bruchteil der Laufrollenhöhe, so daß Platz gespart wird.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigt
- Fig. 1: ein kastenartiges Möbel bzw. einen kastenartigen Möbelteil im Längsschnitt senkrecht zur Türebene bei geschlossener Tür,
- Fig. 2: das Vorderende einer Führungsschiene mit einem Anschlag,
- Fig. 3: eine Seitenansicht zu Fig. 2, wobei die Außenkontur der geöffneten Tür strichpunktiert angedeutet wurde,
- Fig. 4: einen am Boden des Kastenmöbels befestigten Anschlag für die Tür ebenfalls im größeren Maßstab in Draufsicht und
- Fig. 5: schematisiert ein kastenartiges Möbel, das mit einer aufklappbaren Tür versehen ist.

Das vorgesehene kastenartige Möbel besitzt Seitenwände 1, eine Rückwand 2, einen Boden 3 und eine Decke 4.

Zum Abschluß der Kastenöffnung ist nach den Fig. 1 bis 4 eine Schwenk-Schiebetür 5 vorgesehen, deren Sichtseite 6 beim Ausführungsbeispiel mit den Rändern 7 von Boden 3, Decke 4 und Seitenwand 1 fluchtet, bei anderen Ausführungen aber auch etwas gegenüber diesen Rändern 7 vor- oder ein-springen kann.

Zur Befestigung der Tür 5 dient ein Montagesatz mit zwei an der Seitenwand 1 oben und unten befestigten Laufschienen 8, 9, deren Flansche Laufflächen bilden. Der eine Flansch 10 ist dabei zur Bildung einer Rinne umgebördelt und umgreift die zugeordneteten, noch zu erwähnenden Laufrollen. Der andere Flansch kann abgewinkelt sein. An den Hinterenden der Schienen 8, 9 sind aus den Flanschen eingebogene Anschläge 11 gebildet. Im vorderen Endbereich sind die Flansche bei der oberen und unteren Schiene 8, 9 gegengleich ausgeschnitten, wobei der eine Flansch eine Anlauffläche 12 bildet und aus dem Flanschmaterial durch Flachdrücken ein verbreiterter Kopf 13 gebildet ist, in dessen Bereich mit Hilfe einer Schraube 14 ein Anschlagstück 15 befestigt ist, das mit zwei Ansätzen 16 in entsprechende Öffnungen des Schienenkopfstükkes 13 eingreift und damit gegen Drehung gesichert wird. Die zur Länge der Schiene 8 bzw. 9 gerichtete Seite des Anschlages 15 ist konkav gewölbt. Ferner ist an den Anschlag 15 jeweils ein über das Schienenprofil nach innen überstehender Anschlaglappen 17 angeformt.

In die Laufschienen 8, 9 sind beim Ausführungsbeispiel je zwei Laufrollen 18 eines Laufwagens 19, 20 eingesetzt. Der obere bzw. untere Laufwagen 19, 20 ist von den Laufrollen 18 und damit auch von der Wand 1 weg gekröpft und bildet eine Halteleiste 21, an der mit Hilfe von Schrauben 22 eine über den Zwischenraum der beiden Laufwägen 19, 20 reichende Tragplatte 23 befestigt ist. An dieser Tragplatte sind die Grundkörper 24 von zwei dreidimensional einstellbaren Möbelbändern 25 befestigt, über die die Tür 5 mit der Tragplatte in Verbindung steht. Die Tür 5 kann also um die von den Möbelbändern 25 bestimmte vertikale Schwenkachse aus der Schließstellung nach Fig. 1 in eine mit der Tragplatte 23 fluchtende Stellung aufgeschwenkt und in dieser Fluchtstellung mit der Tragplatte 23 parallel zur Seitenwand 1 in den Kasten eingeschoben werden. Dabei bilden die Teile 17 der Anschläge 15 Abweiser bzw. Leitstücke, die verhindern, daß die Sichtseite 6 der Tür 5 an den Schienen 8, 9 verkratzt wird.

Am Boden 3 und an der Decke 4 sind Schließanschläge 26, 27 für die Tür 5 befestigt. Diese Schließanschläge werden in der Nähe der Seitenwände angebracht, wobei der Abstand von der Seitenwand 1 so gewählt wird, daß die Anschläge 26 bzw. 27 das Einschieben der Tür 5 nicht behindern, aber ein Flattern der eingeschobenen, geöffneten Tür verhindern bzw. begrenzen.

Nach Fig. 4 besteht der Schließanschlag 27 (entsprechend auch der Schließanschlag 26) aus einer Exzenterscheibe aus nachgiebigem Material, z. B. Kunststoff, die um ihre Befestigungsschraube 28 drehbar und durch Festziehen dieser Schraube in jeder gewünschten Drehstellung feststellbar ist. Es ist auf diese Weise eine Feineinstellung der Türanschläge möglich.

Bei der Ausführungsform nach Fig. 5 ist die nicht dargestellte Tür nach oben aufklappbar angebracht. Zu diesem Zweck sind die Laufschienen 8, 9 an der Decke 4 des Kastens und an der Übergangskante zu den Seitenwänden 1 beim Ausführungsbeispiel so befestigt, daß die rinnenförmigen, die Laufrollen 18 umgreifenden Flansche 10 an den Seitenwänden 1 anliegen. Haltestücke 21 der Wägen 19, 20 für die Laufrollen 18 sind miteinander über eine Tragplatte oder einen sonstigen Querträger 23 verbunden. Die Möbelbänder 25 wurden nur in ihren Umrissen dargestellt. Es sind wieder einstellstellbare Exzenteranschläge 29 für die Tür vorhanden. Wesentlich bei der Ausführung nach Fig. 5 ist, daß die Laufrollen 18 um vertikale Achsen 30 drehbar sind, wodurch viel Platz gespart wird. Die Rinnenflansche 10 umgreifen die Laufrollen 18 nur im Randbereich, so daß die Laufrollen in den Schienen 8, 9 tatsächlich laufen und nicht nur gleiten.

## Patentansprüche

1. Montagesatz für mit Schwenk-Schiebetüren (5) ausgestattete Kastenmöbel (1 bis 4), der Beschlagteile (8, 9, 18, 19, 20, 23, 25) aufweist, die eine Schwenkachse für die jeweilige Tür (5) und eine parallel zu dieser und zu einer quer zu der von der Tür abschließbaren Öffnung verlaufenden Wandung (1) anbringbare Schiebeführung bestimmen, nach der die zunächst nach außen aufgeschwenkte Tür (5) in Richtung ihrer Hauptebene in den Kasten hineinschiebbar ist, wobei als Schiebeführung zwei mit Parallelabstand voneinander horizontal montierbare Führungsschienen (8, 9) dienen, an denen je ein Laufwagen (19, 20) mit wenigstens je zwei an quer von der Kastenwandung abstehenden Laufflächen der Führungsschienen geführten Laufrollen (18) abgestützt ist und die Laufwägen (19, 20) untereinander an der von der Kastenwand abweisenden Seite der Führungsschienen über einen Träger (23) verbunden sind, an den die Tür (5) mit ein Aufschwenken dieser Tür in eine mit dem Träger fluchtende Stellung zulassenden Möbelbändern (25) schwenkbar lagert, dadurch gekennzeichnet, daß die Führungsschienen (8, 9) entlang den beiden Außenkanten einer Kastenwandung (1, 4) montierbar sind, daß die Laufwägen (19, 20) nach der von den Laufrollen (18) abweisen-den Seite ausgebogene Halterungen (21) zur Befestigung an einer den Träger bildenden Tragplatte (23) aufweisen, wobei die an der Tragplatte (23) befestigbaren Möbelbänder (25) einstellbar ausgebildet sind und daß die Anschläge für die Laufrollen (18) an den zu der von der Tür abschließbaren Kastenöffnung weisenden Enden (13) der Laufschienen (8, 9) aus in die Schienen eingesetzten Endanschlägen (15) aus nachgiebigem Material bestehen, die in Querrichtung über das Schienenprofil vorstehende Leitstücke bzw. Ab-weiser (17) für die Tür (5) beim Ein- und Ausschiebevorgang tragen, wobei weitere Anschläge (26, 27) für die an den mit den Möbelbändern verbundenen Rand anschließenden Ränder der geschlossenen Tür (5) vorgesehen sind.

2. Montagesatz nach Anspruch 1, dadurch gekennzeichnet, daß als Schließanschläge für die Tür (5) öffnungsseitig an den Wandungen (1, 3, 4) des Kastens befestigbare, einstellbare und feststellbare Exzenter (26, 27, 29) aus elastisch nachgiebigem Material vorgesehen sind.

3. Montagesatz nach Anspruch 1 oder 2, dadurch gekennzeichnet, daß für eine aufklappbare und einschiebbare Befestigung der Tür (5) die Führungsschienen (8, 9) an der Decke (4) des Kastens anbringbar sind und daß diese Führungsschienen Rinnenflansche (10) aufweisen, welche die um vertikale Drehachsen (30) drehbaren Laufrollen (18) im Randbereich umgreifen.

## Claims

1. A kit for assembling box furniture (1 to 4) which is provided with hinged sliding doors (5), which kit comprises hardware elements (8, 9, 18, 19, 20, 23, 25), which define a pivotal axis for the door (5) concerned, and a slide track, which is parallel to said axis and to a wall (1) which is transverse to the opening that can be closed by the door, wherein the door (5) which has initially been swung outwards is adapted to be pushed along said slide track into the box in the direction of the principal plane of the door, the slide track is constituted by two track rails (8, 9), which are adapted to be mounted to extend horizontally and to be spaced apart and parallel to each other and each of which supports a trolley (19, 20) by means of two rollers (18), which are guided on the track rails on guiding surfaces which transversely protrude from the box wall, said trolleys (19, 20) are interconnected by a carrier (23) on that side of the track rails which faces away from the box wall, and the door (5) is hinged to said carrier by means of furniture hinges (75) which permit said door to be swung out to a position in which the door is aligned with the carrier, characterized in that the track rails (8, 9) are adapted to be mounted to extend along the two outer edges of a box wall (1, 4), that the trolleys (19, 20) are provided with holders (21), which are bent out towards that side which faces away from the rollers (18), said holders are adapted to be secured to a carrying plate (23), which constitutes the carrier, the furniture hinges (25) which are adapted to be secured to the carrying plate (23) are designed to be adjustable, and the track rails (8, 9) are provided at those ends which face the box opening that is adapted to be closed by the door are provided with stops for the rollers (18), which stops consist of end stops (15), which have been inserted into the rails and are made of yieldable material and carry means (17) which protrude transversely over the cross-section of the rail and serve to guide and deflect the door (5) as it is pushed in and out, and further stops (26, 27) are provided for those edges of the door (5) which when the door is closed adjoin that edge which is connected to the furniture hinges.

2. A kit for assembling according to claim 1, characterized in that stops for the closed door (5) are constituted by eccentrics (26, 27, 29), which are made of elastically yieldable material and are adapted to be secured to the walls (1, 3, 4) of the box near the opening and are adjustable and adapted to be fixed in position.

3. A kit for assembling according to claim 1 or 2, characterized in that the track rails (8, 9) are adapted to be mounted on the top wall (4) of the box so that the door (5) can be secured so that it can be swung open and slidably inserted, and said track rails have trough flanges (10), which adjacent to their edges extend around the rollers (18), which are rotatable on vertical axes of rotation (30).

## Revendications

1. Nécessaire de montage pour meubles en caisson (1 à 4) équipés de portes battantes-coulissantes (5), qui présentent des ferrures (8, 9, 18, 19, 20, 23, 25) qui définissent un axe d'articulation pour la porte (5) et un guide de translation pouvant être monté parallèlement à cet axe et parallèlement à une paroi (1) orientée transversalement à l'ouverture qui peut être fermée par la porte, selon lequel la porte (5) qui a tout d'abord été ouverte par pivotement vers l'extérieur peut être escamotée dans le caisson par translation parallèle à son plan principal, dans lequel deux rails de guidage (8, 9) qui peuvent être montés horizontalement à un certain écartement et parallèlement l'un à l'autre servent de guide de translation, rails sur chacun desquels prend appui un chariot mobile (19, 20) présentant au moins deux roulettes (18) qui sont guidées le long de surfaces de roulement des rails de guidage qui font saillie dans une direction transversale à la paroi du caisson, et les chariots de roulement (19, 20) sont reliés l'un à l'autre, sur le côté des rails de guidage qui est le plus éloigné de la paroi de la caisse, par l'intermédiaire d'un support (23) sur lequel la porte (5) est montée pivotante à l'aide de charnières de meuble (25) qui permettent de faire pivoter cette porte pour lui faire prendre une position qui est dans le plan du support,
caractérisé par le fait que les rails de guidage (8, 9) peuvent être montés le long des deux bords extérieurs d'une paroi (1, 4) du caisson, par le fait que les chariots de roulement (19, 20) présentent des fixations (21), coudées vers le côté qui est le plus éloigné des roulettes (18) et qui servent à les fixer à une plaque porteuse (23) qui forme le support, les charnières de meuble (25) qui peuvent être fixées à la plaque porteuse (23) étant de configuration réglable, et par le fait que les butées servant à arrêter les roulettes (18) aux extrémités (13) des rails de guidage (8, 9) qui regardent vers l'ouverture du caisson qui peut être fermé par la porte sont constituées par des butées de fin de course (15) en matière souple encastrées dans les rails, ces butées de fin de course portant des guides ou butoirs (17) en saillie au-delà du profil du rail dans la direction transversale, qui coopèrent avec la porte (5) au cours de la manoeuvre de rentrée ou de sortie de la porte par translation, cependant que d'autres butées (26, 27) sont prévues pour coopérer avec les bords de la porte (5) qui font suite au bord solidaire des charnières de meuble lorsque la porte est fermée.

2. Nécessaire de montage selon la revendication 1,
caractérisé par le fait qu'il est prévu, comme butées de fermeture pour la porte (5), des excentriques (26, 27, 29) faits d'une matière élastiquement flexible, qui peuvent être fixés aux parois (1, 3, 4) du caisson, sur le côté de l'ouverture, et qui sont réglables et blocables.

3. Nécessaire de montage selon la revendication 1 ou 2,
caractérisé par le fait que, pour la fixation de la porte (5) qui peut s'ouvrir par pivotement et s'escamoter par translation, les rails de guidage (8, 9) peuvent être fixés au plafond (4) du caisson et en ce que ces rails de guidage présentent des ailes en gouttière (10) qui encadrent dans leur région marginale les roulettes (18) qui peuvent tourner autour d'axes de rotation verticaux (30).
